# EUROPÄISCHE PATENTSCHRIFT

(11) **EP 0 921 500 B1**
(45) Veröffentlichungstag und Bekanntmachung des Hinweises auf die Patenterteilung: **11.09.2002**
(21) Anmeldenummer: 97810950.2
(22) Anmeldetag: 05.12.1997
(51) Int. Cl.: G07F 1/04

(54) **Vorrichtung und Anordnung zum Speichern von Münzen mit deren Zwischenspeicherung**
Coin escrow
Dispositif pour stocker temporairement des pièces de monnaie

(43) Veröffentlichungstag der Anmeldung: 09.06.1999
(73) Patentinhaber: ASCOM AUTELCA AG, 3073 Gümligen (CH)
(72) Erfinder: Siegenthaler, Fritz, 3073 Gümligen (CH); Bernhard, Fritz, 3073 Gümligen (CH); Casadio, Paolo, 3063 Ittigen (CH)
(74) Vertreter: Roshardt, Werner Alfred, Dipl.-Phys.

(56) Entgegenhaltungen:
- EP-A- 0 052 043
- WO-A-86/05907
- DE-A- 4 321 859
- DE-U- 29 707 137
- GB-A- 1 245 401
- GB-A- 2 241 812
- GB-A- 2 276 483

## Beschreibung

### Technisches Gebiet

Die Erfindung betrifft eine Vorrichtung zum Zwischenspeichern von Münzen sowie eine Anordnung zum Speichern von Münzen mit mehreren Münzen zwischenspeichernden Vorrichtungen.

### Stand der Technik

Ein Zwischenspeicher für Münzen ist aus der EP-A 0 143 972 bekannt. Der bekannte Münzenzwischenspeicher hatte einen einstückigen Fächerkranz mit einer einzigen Kreisringwand und daran angeformten fächerbildenden Fächerwänden. Die gebildeten Fächer waren auf ihrer radialen Aussenseite offen und wurden auf ihrer der Kreisringseite gegenüberliegenden Seite mit einer aufgeschweissten, durchsichtigen Seitenwand abgedeckt. Der Fächerkranz war an einem nach innen vorstehenden Bodenrand mittels vier Rollen an einem Blechgehäuse um seine Rotationsachse unverlier- und drehbar gehalten. Im Fächerkranzinneren sass passgenau ein am Gehäuse angeschraubtes, mit dem Fächerkranz nicht mitrotierender Einsatz, dessen Kreiszylinderaussenmantelfläche axial konisch verlief. Passgenau hierzu verlief auch die Innenkontur des Fächerkranzes, gebildet durch die Ausgestaltung der Stirnseiten der Fächerwände des Kranzes. Ein Antrieb für den Fächerkranz war im Blechgehäuse angeordnet. Die ein Schneckenrad tragende Antriebswelle wirkte über ein mit ihr kämmendes erstes Zahnrad auf ein im Gehäuse gelagertes Maltesergetriebe. Der das Malteserkreuz tragende Getriebeteil hatte zusätzlich ein (zweites) Zahnrad, welches über ein drittes, ebenfalls im Gehäuse gelagertes Zahnrad, das mit einem vierten Zahnrad gekoppelt war, zusammenwirkte. Das vierte Zahnrad kämmte dann mit einer Aussenverzahnung auf der Kreisringseite des Fächerkranzes. Ein schrittweises Weiterbewegen des Fächerkranzes um jeweils eine Fächerbreite wurde mit dem Maltesergetriebe erreicht. Eine Abstimmung von Umdrehungszahl des Antriebs, Malteserschritt und Fächerbreite wurde mit dem Schneckenrad, den vier Zahnrädern und der Aussenverzahnung vorgenommen. Sämtliche Teile ausserhalb des Fächerkranzes waren mit einer am Gehäuse angeschraubten Abdeckung abgedeckt. Die Abdeckung hatte einen kreiszylindrischen Innenring, der bis auf einen Einlaufschlitz für die Münzen in jeweils eines der Fächer die restlichen abdeckte.

Ein andere Ausführungsform ist in der GB 1 245 401 (Carreras Ltd.) gezeigt. Ein Fächerkranz ist fest auf einer Welle angeordnet, welche sich mit dem Fächerkranz mitdreht. Über ein aussen angeordnetes Getriebe wird der Fächerkranz entsprechend der Steuerung bewegt. Eine scheibenförmige Seitenwand ist an einer mit dem Fächerkranz bzw. mit der Welle drehenden Spindel befestigt, wobei diese Seitenwand transparent ausgebildet sein kann.

Weiter sind um eine vertikale Rotationsachse drehende Münzenzwischenspeicher bekannt. Als ein Beispiel von vielen sei die DE 43 21 859 A1 (Klüssendorf AG) genannt. Für eine horizontale Ausrichtung der Rotationsachse können diese Vorrichtungen nicht verwendet werden.

### Darstellung der Erfindung

Aufgabe der Erfindung ist es, eine servicefreundliche und störungsfrei arbeitende Vorrichtung zum Zwischenspeichern von Münzen zu schaffen, wobei auch eine aus mehreren Vorrichtungen bestehende Anordnung auf einfache Art und Weise zusammensetzbar ist.

Die Aufgabe wird durch die Kombination der Merkmale des Anspruchs 1 gelöst. Bei der Erfindung sind gegenüber einer Vielzahl von Einzelkomponenten, wie bei der bekannten Vorrichtung, hier lediglich nur noch drei einstückige Bauelemente, nämlich die Basiseinheit, der Deckel und der Fächerkranz vorhanden. Die Bauteile sind derart ausgestaltet, daß sie zusammensteckbar sind, und insbesondere für den Fächerkranz keine extra zu montierende Halteelemente mehr vorhanden sind.

Im Gegensatz zur bekannten Vorrichtung, welche eine Vielzahl von Getriebeteilen für den Antrieb des Fächerkranzes aufweist, sind bei der erfindungsgemässen Vorrichtung in einer bevorzugten Ausführungsform diese stark reduziert worden, indem die schritterzeugenden Bewegungselemente eines Maltesergetriebes in den Aussenrand des Fächerkranzes anstelle des Zahnkranzes bei der bekannten Vorrichtung integriert worden sind.

Durch die erfindungsgemässe Ausführung der Vorrichtung konnte eine wesentliche Reduktion von Bauteilen sowie hierdurch eine wesentliche Reduktion der Montagezeit erreicht werden. Da die erfindungsgemässe Vorrichtung gegenüber der bekannten Vorrichtung wesentlich weniger separate und auch wesentlich weniger bewegte Bauteile aufweist, sind Fehlfunktionen und Störungsmöglichkeiten stark reduziert worden.

Weitere Vorteile der Erfindung ergeben sich aus der untenstehenden Beschreibung.

### Kurze Beschreibung der Zeichnungen

Nachfolgend werden Beispiele der erfindungsgemässen Vorrichtung anhand der Zeichnungen näher erläutert. Es zeigen:
- Fig. 1: eine Draufsicht auf die erfindungsgemässe Vorrichtung, wobei hier der Deckel im Bereich des Antriebs und anschliessender Teile des Fächerrads aufgeschnitten dargestellt ist,
- Fig. 2: eine nicht aufgeschnittene Seitenansicht der in **Figur 1** dargestellten Vorrichtung in Blickrichtung II,
- Fig. 3: eine Seitenansicht der Basiseinheit als separates Bauteil,
- Fig. 4: einen Querschnitt entlang einer Linie IV - IV in **Figur 5** durch die in **Figur 3** dargestellte Basiseinheit,
- Fig. 5: eine Draufsicht auf die in den **Figuren 3** und **4** dargestellte Basiseinheit,
- Fig. 6: eine Draufsicht auf den Fächerkranz als separates Bauteil der in **Figur 1** dargestellten Vorrichtung,
- Fig. 7: eine Seitenansicht des in **Figur 6** dargestellten Fächerkranzes in der dortigen Blickrichtung Vlla , wobei dessen Fächerwände in einem Teilausbruch entlang der Schnittlinie Vllb- Vllb in **Figur 6** dargestellt sind,
- Fig. 8: eine Ansicht von unten in den Deckel hinein als separates Bauteil der in **Figur 1** dargestellten Vorrichtung in einer Blickrichtung in die Deckelwölbung hinein und
- Fig. 9: eine Anordnung zum Sammeln von Münzen, welche aus mehreren Vorrichtungen zum Zwischenspeichem von unterschiedlichen Münzensorten zusammengesetzt ist.

### Wege zur Ausführung der Erfindung

Die in den **Figuren 1** und **2** dargestellte erfindungsgemässe Vorrichtung weist nur drei jeweils einstückige Bauteile auf. Sie hat eine einstückige Basiseinheit **1**, einen einstückigen Deckel **3** und einen einstückigen Fächerkranz **5** zur Zwischenspeicherung von Münzen. Basiseinheit **1**, Deckel **3** und Fächerkranz **5** sind in einem Spritzgussverfahren aus einem metallfreien Material, bevorzugt einem Kunststoff hergestellt. Als Kunststoffmaterial lassen sich alle spritzbaren Kunststoffe verwenden. Beim Fächerkranz **5** ist jedoch darauf zu achten, dass der verwendete Kunststoff einen geringen Verzug und einen geringen Abrieb, hervorgerufen durch eingelagerte bzw. einzulagernde Münzen, aufweist. Den Deckel **3** stellt man bevorzugt aus einem durchsichtigen Kunststoff her, damit bei Servicearbeiten bereits ohne Demontage ersichtlich ist, in welchen Fächern **37** Münzen liegen, wie der Münzenfüllgrad ist, ob sich klemmende Elemente in den Fächern befinden usw. Als Kunststoffmaterial eignen sich insbesondere sog. Hochleistungskunststoffe, wie beispielsweise modifizierte Polyphenylenoxide und Polyphenylenether. Gute Ergebnisse wurden mit verstärkten Mischprodukten erreicht, insbesondere mit Polyamid 6.6; 6.1 und 12.

Der Fächerkranz **5** ist um seine zentrische Achse **6** drehbar und ohne weitere mitbewegende sowie haltende Separatteile lediglich von Deckel **3** und Basiseinheit **1** umschlossen unverlierbar gehalten. Der Deckel **3** hat einen Münzeneinlaufschitz **7,** dessen untere Endbereiche **9a** und **9b** seiner beiden Schlitzwandungen **11a** und **11b** über eine Aussparung **12** im Basisteil **1** greifen. Die Endbereiche **9a** und **9b** sind über den anschliessenden Randbereich der Basiseinheit **1** hinaus annähernd bis zum Boden **13** der Basiseinheit **1** nach unten gezogen. Ein Münzenauslassschlitz 15 ist in einer inneren, kreiszylindrischen Innenseitenwand **17** der Basiseinheit **1**, welche in den **Figuren 3** und **4** als separates Bauteil dargestellt ist, ausgebildet. Die Höhe der Innenseitenwand **17** ist derart mit einer Montagetoleranz ausgebildet, dass sie nicht am leicht nach innen gezogenen oberen Deckelbereich anstösst. Die Innenseitenwand **17** dient, wie unten beschrieben, als zentrischer Auflage- und Führungstubus für den Fächerkranz **5**. Am Deckel **3** und an der Basiseinheit **1** sind mehrere zueinander passende Hülsen **21a** bis **21k** für eine Aufnahme von Befestigungsschrauben integriert. Die Hülsenausgänge in der Basiseinheit **1** weisen bereits im Spritzgussverfahren hergestellte Vertiefungen passend für einsetzbare Schraubenmuttern auf. Die Hülsenausgänge im Deckel **3** weisen eine Verengung mit einer ebenen Auflage für die Schraubenköpfe einsetzbarer Schrauben auf. Die Basiseinheit **1** hat ferner zwei Fussstützen **22a** und **22b**, auf denen die gesamte Vorrichtung auf einer Unterlage **24** bevorzugt zusammen mit weiteren Vorrichtungen, eine unten beschriebene Anordnung bildend, montierbar ist. Femer weist die Basiseinheit **1** zwei links und rechts des Münzenauslassschlitzes **15** angeordnete Stifte **28a** und **28b** auf, welche durch entsprechende Durchgangslöcher **30a** und **30b** des Deckels **3** greifen. (Anstelle der Durchgangslöcher könnten selbstverständlich auch Sacklöcher verwendet werden, welche sich jedoch beim Spritzgussverfahren etwas schwieriger herstellen lassen würden.) Die Stifte **28a** und **28b** dienen zur Lagestabilisierung des Münzenauslassschlitzes **15.**

Die Basiseinheit **1** hat auf der Innenwand **23** des Bodens **13** drei (in **Figur 4** schwer erkennbare) gleich hoch hervorstehende, voneinander unter 120° distanzierte erste Gleitfächenelemente **25a** bis **25c**. Zur "Winzigkeit" der Gleitflächenelemente **25a** bis **25c** sei angedeutet, dass sie bei dem hier gewählten Ausführungsbeispiel auf einem umlaufenden zentrischen, eine Höhe von einem Millimeter aufweisenden Absatz **26** angeordnet sind und diesen um 0,5 mm überragen, wobei zum Vergleich der Absatz **26** einen Abstand von 75 mm von der Achse **6** hat. Die Gleitflächenelemente **25a** bis **25c** dienen zusammen mit den unten beschriebenen Gleitflächenelementen **48a** bis **48c** zur seitlichen Halterung des Fächerkranzes **5**.

Der die Achse **6** umrundende Absatz **26** ist durch eine längliche Vertiefung **29** unterbrochen, deren Tiefe der Dicke (zusätzlich einer Toleranz) eines eine Drehbewegung auf den Fächerkranz **5** übertragenden, unten beschriebenen Getriebeteils **31** (**Figur 1**) eines Maltesergetriebes entspricht. Weitere vier gleich distanzierte Gleitflächenelemente **27a** bis **27d** sind auf der Innenseitenwand **17** angeordnet. Die distanzierten Gleitflächenelemente **27a** bis **27d** sitzen unmittelbar am Übergang der Innenseitenwand **17** zum Boden **13**. Sie dienen dazu, den Fächerkranz **5** auf der als starre Welle dienenden Innenseitenwand **17** leicht verdrehbar zu halten.

Der in den **Figuren 6** und **7** dargestellte Fächerkranz **5** ist rotationssymmetrisch zur Achse **6** ausgebildet und weist 54 durch Seitenwände **35** voneinander getrennte Fächer **37** auf. Die Anzahl der Fächer **37** richtet sich nach der Anzahl der zwischenzuspeichernden Münzen. Die Abmessungen der Fächer **37** sind durch die Abmessungen zusätzlich einer Spieltoleranz der zwischenzuspeichernden Münzen gegeben. Die Fächerbreite verläuft nur sehr geringfügig konisch in Richtung zur Achse **6** (in dem hier gezeigten Ausführungsbeispiel weist jede Seitenwand **37** gegenüber dem Radius einen Winkel von 1,8° auf). Die Wanddicke der Seitenwände **35** ist zur Achse **6** hin sich verjüngend ausgebildet. Die Fächer **37** sind unten durch eine Bodenplatte **39** abgeschlossen, welche den Fächerkranzinnenbereich **40** freilässt und einen überstehenden Rand **41** aufweist. Der Rand **41** hat bei jeder Fächermitte einen radialen Einschnitt **43**. Zwischen benachbarten Einschnitten **43** ist jeweils eine Ausnehmung **45** mit einer annähemd halbkreisförmigen Kontur ausgebildet. Einschnitte **43** und Ausnehmungen **45** sind Elemente eines Malteserkreuzgetriebes, welches hier über den gesamten Randumfang ausgebildet ist.

An der Oberfläche jeder Seitenwand **37** sind jeweils vier geringfügig hervorstehende Stege **46** annähernd parallel zur Achse **6** verlaufend ausgebildet. Je einer der Stege **46** befindet sich am Anfang und am Ende der Seitenwand **37**. Anstelle von vier Stegen **46** kann auch eine andere Steganzahl gewählt werden; bevorzugt sollten jedoch wenigstens jeweils zwei Stege vorhanden sein.

Der in den **Figuren 1** und **2** als Teil der Vorrichtung und in **Figur 8** als separates Bauteil dargestellte Deckel **3**, ist als Gegenstück zur Basiseinheit 1 derart ausgebildet, dass der Fächerkranz **5** und ein unten beschriebener Antrieb einwandfrei durch den Deckel **3** und die Basiseinheit **1** gehalten sind. Analog zu den Hülsen **21a** bis **21k** weist auch der Deckel **3** hierzu passende Hülsen **47a** bis **47g,** durch die Schrauben steckbar sind, auf. Der Deckel **3** ist in seiner Formgestaltung derart ausgebildet, dass der Fächerkranz **5** zusammen mit der Basiseinheit **1** unverlier- und drehbar gehalten ist sowie ein Herausfallen der in den Fächern **37** abgelegten Münzen unmöglich ist. Der äussere umlaufende Rand **44** des Deckels **3** liegt im zusammengebauten Zustand auf einem hierzu passenden umlaufenden äusseren Rand **38** der Basiseinheit **1** auf. Der Deckel **3** weist einen weiteren etwas nach innen versetzten Ring **42** auf, der bis auf den Ort des Münzeinlaufschlitzes **7** ebenfalls umlaufend ausgebildet ist und drei geringfügig über die Ringoberkante hervorstehende Gleitflächenelemente **48a** bis **48c** aufweist. Im zusammengebauten Zustand ist der Abstand der Oberflächen der Gleitflächenelemente **48a** bis **48c** zu den Oberflächen der Gleitflächenelemente **25a** bis **25c** derart gewählt, dass er um eine Spieltoleranz grösser ist als die Dicke des überstehenden Rands **41** des Fächerkranzes **5**.

Mittels einer Zahlenkennzeichnung **52** auf dem Deckel **3** ist die Anzahl eingespeicherter Münzen aufgrund seiner Durchsichtigkeit leicht feststellbar.

Einen zur Bewegung des Fächerkranzes **5** verwendbaren Antrieb und dessen Lagerung zeigt insbesondere **Figur 1**. Ein Elektromotor **49** ist steckbar in Halteelementen **50** des Basisteils **1** und in einer hierzu passenden Ausbuchtung **51** im Deckel **3** gehalten. Zum Einklemmen des Elektromotors **49** hat die von der Deckelinnenseite als Vertiefung erscheinende Ausbuchtung **51** zwei Querstege **53**, welche auf das Gehäuse des Elektromotors **49** im zusammengebauten Zustand drücken. Die Antriebsachse des Elektromotors **49** trägt ein Schneckenzahnrad **55**, welches mit einem oberen Zahnrad **56** eines Doppelzahnrads **57** kämmt. Die Achse des Doppelzahnrads **57** ist in Buchsen **59a** und **59b,** welche im Deckel **3** und in der Basiseinheit **1** ausgebildet sind, gelagert. Das untere Zahnrad **60** liegt in der bereits oben erwähnten Vertiefung **29** und kämmt mit einem ebenfalls in der Vertiefung **29** liegenden Zahnrad **61** des bereits oben erwähnten Getriebeteils **31**. Die Achse dieses Getriebeteils **31** ist ebenfalls im Deckel **3** und in der Basiseinheit **5** in Buchsen **63a** und **63b** gelagert. Der Getriebeteil **31** hat radial zu seiner Achse versetzt einen parallel zu dieser verlaufenden Stift **64**. Die Versetzung ist derart gewählt, dass bei einer Rotation des Getriebeteils **31** jeweils ein Eingriff des Stiftes **64** in den jeweilgen Einschnitt **43** des Fächerkranzes **5** möglich ist. Der Stift **64** ist axial distanziert vom Zahnrad **61** gehalten. Die Distanz ist um eine Spieltoleranz grösser als die Dicke des überstehenden äusseren Rands **41** der Bodenplatte **39** des Fächerkranzes **5**, welcher in diesen Zwischenraum eingreift. In diesem Zwischenraum ist dann der zur Randausbildung passende andere Maltesergetriebeteil als halbmondförmige Ausbuchtung angeordnet, welche in die Ausnehmungen **45** greift.

Das Doppelzahnrad **57** hat zwischen den beiden Zahnrädern **56** und **60** eine Steuerscheibe **68** mit einer Ausnehmung. Die Steuerscheibe **68** arbeitet mit einer nicht dargestellten Lichtschranke zur Steuerung des Schrittbetriebes zusammen (Lichtschrankenindikator).

Beim Einwerfen von Münzen und nach einer eventuellen Prüfung fallen diese durch den Münzeneinlaufschlitz **7** in ein darunter stehendes Fach **37** des Fächerkranzes **5**. In der in **Figur 1** gezeigten Fächerkranzstellung ist dies das Fach **69**. Nach dem Einfallen der Münze erfolgt mit dem Antrieb durch das oben geschilderte Maltesergetriebe jeweils eine Weiterstellung um ein einziges Fach **37** in Drehrichtung **A**. Möchte der Münzen einwerfende Bediener aus irgendeinem Grund seine eingeworfenen Münzen zurück oder erhält sie automatisch infolge eines Abfragevorgangs zurück, so wird der oben beschriebene Antrieb in den entgegengesetzten Umdrehungssinn versetzt, der Fächerkranz **5** dreht sich in Richtung **R** und die abgespeicherten Münzen werden im Auslassschlitz **15** ausgegeben und von dort zur Ausgabestelle geleitet. Es werden hierbei immer die gerade eingegebenen Münzen wieder ausgegeben.

Der oben beschriebene Auslassschlitz **15** hat in seiner Mitte einen gabelförmigen Ansatz **65** mit zwei Stegen und einer Mittenvertiefung. Mit Hilfe dieses Ansatzes **65** können nun in den Auslassschlitz **15** eine linke und eine rechte Münzenrutsche angeordnet werden, welche durch je eine Ausnehmung im Deckel **3** und in der Basiseinheit **1** hindurchführbar sind. Die in **Figur 1** links anzuordnende Geldrutsche wird man zur Geldrückgabe führen und die rechte in einen Münzenspeicher. Die Münzenrückgabe ist bereits oben beschrieben worden. Zur Münzenspeicherung dreht der Fächerkranz **5** immer in Richtung **A** (selbstverständlich können zwischenhinein auch Rückgaben erfolgen). Sind 50 Münzen eingeworfen worden, so befindet sich die erste Münze, sofern keine Rückgaben erfolgten, in Fach **67**. Das Fach unter dem Münzeneinlaufschlitz **7** ist noch leer. Wird nun eine weitere, also die 51. Münze eingeworfen, so dreht nach deren Ablegen in Fach **69** der Fächerkranz um ein Fach **37** weiter und die 50. Münze fällt aus dem Fach **67** durch den rechten Bereich des Münzauslassschlitzes **15** in die dort angeschlossene Rutsche zum (nicht dargestellten) Münzenspeicher.

Man kann nun in einem Fächerkranz **5** unterschiedliche Münzen zwischenspeichern oder in mehreren Fächerkränzen **5** jeweils gleiche Münzen. Eine Anordnung mit mehreren Vorrichtungen zeigt **Figur 9**. Zur Abspeicherung der Münzen in einen zentralen (nicht dargestellten) Speicher rutschen diese nach dem oben beschriebenen Zwischenspeichervorgang auf einer Münzenrutsche **71** in einen nicht dargestellten Endspeicher. Die in **Figur 9** angedeuteten unterschiedlichen Durchmesser sollen Münzen unterschiedlichen Durchmessers symbolisieren. Bei der hier dargestellten Anordnung sind die Münzeneinlaufschlitze immer oben. Fünf Vorrichtungen können auf ihren Fussstützen **22a** und **22b** stehend auf einer ebenen Unterlage nebeneinander angeordnet werden, wobei die jeweiligen Achsen **6** der Fächerkränze **5** miteinander fluchten. Soll die Anordnung weitere zusätzliche Vorrichtungen enthalten, so müssen diese vertikal nach unten (oder nach oben, je nachdem an welcher Seite man sie anordnet) versetzt werden, damit die Münzenrutsche **71** durch die jeweiligen Ausnehmungen **66a** und **66b** unter Beibehaltung eines für das Rutschen bzw. Rollen der auszugebenden bzw. einzuspeichernden Münzen notwendigen Rutschenneigung führbar ist. Durch die oben beschriebene Ausgestaltung der Vorrichtung ist es möglich, jeweils eine benachbarte Vorrichtung mit dem Boden ihrer Basiseinheit auf der Oberfläche des Deckels anliegend zu montieren, was einen äusserst platzsparenden Aufbau ermöglicht.

## Patentansprüche

1. Vorrichtung zum Zwischenspeichern von Münzen mit einem lediglich dreiteiligen Aufbau mit einer einstückigen Basiseinheit **(1)**, einem einstückigen Deckel **(3)** und einem einstückigen, die Münzen zwischenspeichemden Fächerkranz **(5)**, wobei der Fächerkranz **(5)** um seine zentrische Achse **(6)** drehbar ohne weitere mitbewegende sowie haltende Separatteile lediglich von Deckel **(3)** und Basiseinheit **(1)** unverlierbar gehalten sowie bis auf einen Münzeinlauf- und Münzauslaufschlitz **(7, 15)** vollständig umschlossen ist, **dadurch gekennzeichnet, dass** der Deckel **(3)** derart aus einem durchsichtigen Material hergestellt ist, dass bei einer axialen Aneinanderreihung mehrerer Vorrichtungen von aussen ein Münzenfüllgrad erkennbar ist, und die Basiseinheit **(1)** eine Bodenplatte **(13)** mit zumindest drei hervorstehenden, voneinander distanzierten ersten Gleitflächenelementen **(25a - 25c)** und der Deckel **(3)** zumindest drei hervorstehenden, voneinander distanzierten zweiten Gleiflächenelementen **(48a - 48c)** aufweist, derart dass der Fächerkranz **(5)** auf Oberflächenbereichen der ersten und zweiten Gleitflächenelementen **(25a - 25c bzw. 48a - 48c)** entlang gleiten kann.

2. Vorrichtung nach Anspruch 1, **dadurch gekennzeichnet, dass** eine Antriebseinheit **(49)** für den Fächerkranz **(5)** mit ihren Getriebeelementen **(55, 57, 43, 45)** lediglich gesteckt zwischen Deckel **(3)** und Basiseinheit **(1)** durch diese gehalten ist.

3. Vorrichtung nach einem der Ansprüche 1 oder 2, **dadurch gekennzeichnet, dass** die ersten und zweiten Gleitflächenelemente **(25a - 25c; 48a - 48c)** gleich hoch sind und insbesondere unter etwa 120° distanziert sind.

4. Vorrichtung nach einem der Ansprüche 1 bis 3, **dadurch gekennzeichnet, dass** eine Innenseite des Deckels **(3)** einer ihr benachbarten Fächerkranzkontur angepasst ist und die Basiseinheit **(1)** einen zentrischen Tubus **(17)** als Rotationsführung für den Fächerkranz **(5)** hat.

5. Vorrichtung nach einem der Ansprüche 1 bis 4, **dadurch gekennzeichnet, dass** der Fächerkranz **(5)** einen integrierten Schrittgetriebeteil hat, der mit einem Getriebeteil des Antriebsgetriebes zusammenwirkt und dass insbesondere der integrierte Schrittgetriebeteil umfangsseitig des Fächerkranzes **(5)** angeordnete Maltesergetriebeelemente **(43, 45)** aufweist.

6. Vorrichtung nach Anspruch 2, **dadurch gekennzeichnet, dass** die Antriebseinheit **(49)** ein Schneckenzahnrad **(55)** aufweist, welches bevorzugt über Zwischenübertragungselemente **(57, 31)** auf den Getriebeteil **(43, 45)** am Fächerkranz **(5)** wirkt.

7. Vorrichtung nach einem der Ansprüche 1 bis 6, **dadurch gekennzeichnet, dass** der Deckel **(3)**, der Fächerkranz **(5)** und die Basiseinheit **(1)** metallfrei, insbesondere aus einem Polyamid hergestellt sind.

8. Vorrichtung nach einem der Ansprüche 1 bis 7, **dadurch gekennzeichnet, dass** der Fächerkranz **(5)** Fächerwände **(35)** hat, die einen sich in radialer Richtung zu einer Fächermitte **(6)** verjüngenden Dickenverlauf hat, und dass bevorzugt sich eine Breite der Fächer **(37)** ebenfalls verjüngt.

9. Vorrichtung nach einem der Ansprüche 1 bis 8, **dadurch gekennzeichnet, dass** jede Fächerwandoberfläche wenigstens zwei, bevorzugt vier insbesondere axial verlaufende hervorstehende Stege **(46)** aufweist, welche ein Ankleben in den Fächern **(37)** befindlicher Münzen verhindern.

10. Anordnung zum Speichern von Münzen mit mehrere Münzen zwischenspeichernden Vorrichtungen nach einem der Ansprüche 1 bis 9, wobei jeweils der Boden **(13)** einer Basiseinheit **(1)** benachbart anliegend zur Deckeloberseite einer anderen benachbarten Vorrichtung zu liegen kommend angeordnet ist und die zentrischen Achsen **(6)** der Fächerkränze **(5)** horizontal und parallel zueinander verlaufen.

11. Anordnung nach Anspruch 10, **dadurch gekennzeichnet, dass** jede Vorrichtung einen Münzauslassschlitz aufweist und dass die Münzauslassschlitze **(15)** aller Vorrichtungen entlang einer geneigten Geraden angeordnet sind, damit aus den Fächerkränzen ausgegebene Münzen in einer einzigen Münzenführung **(71)** transportierbar sind.

## Claims

1. Device for temporary storage of coins having a merely three-part construction with a one-piece base unit (1), a one-piece cover (3) and a one-piece compartmentalised ring (5) temporarily storing the coins, wherein the compartmentalised ring (5), so as to be rotatable about its centre axis (6), without further concomitantly moving and holding separate parts, is captively held and, apart from a coin entry slot and coin exit slot (7, 15), is completely enclosed solely by cover (3) and base unit (1), **characterised in that** the cover (3) Is manufactured from a transparent material in such a way that on mounting several devices axially side by side a coin filling level is discernible from the outside, and the base unit (1) comprises a bottom plate (13) having at least three protruding first sliding-contact surface elements (25a - 25c) spaced from one another, and the cover (3) comprises at least three protruding second sliding-contact surface elements (48a - 48c) spaced from one another, such that the compartmentalised ring (5) is able to slide along on surface regions of the first and second sliding-contact surface elements (25a -25c and 48a - 48c).

2. Device according to claim 1, **characterised in that** a drive unit (49) for the compartmentalised ring (5), with its gear elements (55, 57, 43, 45) merely inserted between cover (3) and base unit (1), is held by the cover (3) and base unit (1).

3. Device according to one of claims 1 and 2, **characterised in that** the first and second sliding-contact surface elements (25a - 25c; 48a - 48c) are of the same height and are spaced in particular by about 120°.

4. Device according to any one of claims 1 to 3, **characterised in that** an inner side of the cover (3) is matched to a compartmentalised ring contour adjacent to it and the base unit (1) has a central barrel (17) as rotation guide for the compartmentalised ring (5).

5. Device according to any one of claims 1 to 4, **characterised in that** the compartmentalised ring (5) has an integrated step-by-step motion linkage element, which co-operates with a gear element of the drive mechanism, and that in particular the integrated step-by-step motion linkage element comprises Geneva movement elements (43, 45) arranged at the circumference of the compartmentalised ring (5).

6. Device according to claim 2, **characterised in that** the drive unit (49) comprises a worm gear (55), which acts preferably by way of intermediate transmission elements (57, 31) on the linkage element (43, 45) on the compartmentalised ring (5),

7. Device according to any one of claims 1 to 6, **characterised in that** the cover (3), the comparkmentalised ring (5) and the base unit (1) are non-metallic, and in particular are manufactured from a polyamide.

8. Device according to any one of claims 1 to 7, **characterised in that** the compartmentalised ring (5) has compartment walls (35), the thickness of which tapers radially to a mid-point (6) of the compartmentalised ring, and that preferably a width of the compartments (37) likewise tapers.

9. Device according to any one of claims 1 to 8, **characterised in that** each compartment wall surface comprises at least two, preferably four, especially axially running protruding ridges (46), which prevent coins located in the compartments (37) from sticking.

10. Arrangement for storing coins with several devices for temporary storage of coins according to any one of claims 1 to 9, in which the bottom (13) of each base unit (1) is arranged in such a way that it comes to lie adjacent to the cover top side of another adjacent device and the central axes (6) of the compartmentalised rings (5) run horizontal and parallel to one another.

11. Arrangement according to claim 10, **characterised in that** each device has a coin exit slot and that the coin exit slots (15) of all devices are arranged along an inclined straight line so that coins discharged from the compartmentalised rings are transportable In a single coin guide (71).

## Revendications

1. Dispositif pour le stockage temporaire de pièces de monnaie, avec une structure simplement composée de trois parties, comprenant une unité de base monobloc (1), un couvercle monobloc (3) et une couronne de casiers (5) monobloc pour le stockage intermédiaire des pièces de monnaie, ladite couronne de casiers (5) étant retenue, de manière imperdable et en rotation autour de son axe central (6), uniquement par le couvercle (3) et par l'unité de base (1) sans autres pièces séparées en déplacement ou de maintien, et ladite couronne de casiers étant entièrement fermée à l'exception d'une fente d'entrée et d'une fente de sortie de pièces (7, 15), **caractérisé en ce que** le couvercle (3) est réalisé en un matériau transparent tel que lorsqu'on dispose axialement en rangées plusieurs dispositifs les uns contre les autres, il est possible de reconnaître depuis l'extérieur un degré de remplissage de pièces, et **en ce que** l'unité de base (1) comporte une plaque de fond (13) comportant au moins trois premiers éléments en saillie formant surface de glissement (25a-25c), à distance les uns des autres et le couvercle (3) comporte au moins trois deuxièmes éléments en saillie formant surface de glissement (48a-48c) à distance les uns des autres, de sorte que la couronne de casiers (5) est capable de coulisser sur des zones de surface des premiers et des deuxièmes éléments formant surface de glissement (25a-25c ou 48a-48c).

2. Dispositif selon la revendication 1, **caractérisé en ce qu'**une unité d'entraînement (49) pour la couronne de casiers (5) est simplement enfichée avec ses éléments de transmission (55, 57, 43, 45) entre le couvercle (3) et l'unité de base (1) et maintenue par ceux-ci.

3. Dispositif selon l'une ou l'autre des revendications 1 et 2, **caractérisé en ce que** les premiers et les deuxièmes éléments formant surface de glissement (25a - 25c ; 48a - 48c) ont la même hauteur et sont en particulier à une distance d'environ 120°.

4. Dispositif selon l'une des revendications 1 à 3, **caractérisé en ce qu'**une face intérieure du couvercle (3) est adaptée au contour qui lui est voisin de la couronne de casiers, et **en ce que** l'unité de base (1) comprend un tube central (17) à titre de guide de rotation pour la couronne de casiers (5).

5. Dispositif selon l'une des revendications 1 à 4, **caractérisé en ce que** la couronne de casiers (5) comprend une partie de transmission pas à pas intégrée, qui coopère avec une partie de transmission du mécanisme d'entraînement, et **en ce que** la partie de transmission pas à pas intégrée comprend en particulier des éléments de transmission à croix de malte (43, 45) agencés sur le côté périphérique de la couronne de casiers (5).

6. Dispositif selon la revendication 2, **caractérisé en ce que** l'unité d'entraînement (49) comprend une vis tangente (55) qui agit sur la couronne de casiers (5) de préférence via des éléments de transmission intermédiaires (57, 31) sur le mécanisme de transmission (43, 45).

7. Dispositif selon l'une des revendications 1 à 6, **caractérisé en ce que** le couvercle (3), la couronne de casiers (5), et l'unité de base (1) sont réalisés sans métal, en particulier à partir d'un polyamide.

8. Dispositif selon l'une des revendications 1 à 7, **caractérisé en ce que** la couronne de casiers (5) comporte des parois de casiers (35) dont l'épaisseur évolue en se rétrécissant en direction radiale jusqu'au milieu (6) des casiers, et **en ce que** la largeur des casiers (37) va également de préférence en se rétrécissant.

9. Dispositif selon l'une des revendications 1 à 8, **caractérisé en ce que** chaque surface des parois de casiers comporte au moins deux nervures (46) et de préférence quatre nervures en saillie, s'étendant en particulier axialement, qui empêchent un collage des pièces qui se trouvent dans les casiers (37).

10. Agencement pour le stockage de pièces de monnaie comprenant plusieurs dispositifs de stockage intermédiaire de pièces de monnaie selon l'une des revendications 1 à 9, dans lequel le fond respectif (13) d'une unité de base (1) est agencé en contact sur la face supérieure du couvercle d'un autre dispositif voisin, et en ce que les axes centraux (6) des couronnes de casiers (5) s'étendent horizontalement et parallèlement les uns aux autres.

11. Agencement selon la revendication 10, **caractérisé en ce que** chaque dispositif comporte une fente de sortie de pièces, et **en ce que** les fentes de sorties de pièces (15) de tous les dispositifs sont agencées le long d'une droite inclinée, afin que les pièces distribuées depuis les couronnes de casiers puissent être transportées dans un unique guidage à pièces (71).
